# EUROPÄISCHE PATENTSCHRIFT

(11) **EP 2 457 221 B1**
(45) Veröffentlichungstag und Bekanntmachung des Hinweises auf die Patenterteilung: **08.03.2017**
(21) Anmeldenummer: 10736670.0
(22) Anmeldetag: 20.07.2010
(51) Int. Cl.: G07D 7/12, G07D 11/00, B65B 69/00

(54) **BANKNOTENBEARBEITUNGSVORRICHTUNG MIT ENTBANDEROLISIERUNGSSTATION UND VERFAHREN HIERZU**
BANKNOTE PROCESSING DEVICE HAVING SLEEVE REMOVAL STATION AND METHOD THEREFOR
DISPOSITIF DE TRAITEMENT DE BILLETS DE BANQUE, COMPORTANT UNE STATION DE DÉBANDÉROLAGE, ET PROCÉDÉ CORRESPONDANT

(30) Priorität: 22.07.2009 DE 102009034064
(43) Veröffentlichungstag der Anmeldung: 30.05.2012
(73) Patentinhaber: Giesecke & Devrient GmbH, 81677 München (DE)
(72) Erfinder: DEMMELER, Erwin, 87700 Memmingen (DE); DOPFER, Peter, 82269 Geltendorf (DE)
(86) Internationale Anmeldenummer: PCT/EP2010/060474
(87) Internationale Veröffentlichungsnummer: WO 2011/009855

(56) Entgegenhaltungen:
- WO-A2-03/107279
- GB-A- 2 056 415
- GB-A- 2 128 592
- US-A1- 2003 059 098

## Beschreibung

Die Erfindung betrifft ein Verfahren und eine Vorrichtung zum Bearbeiten von Banknoten, die in banderoliertem Zustand zur Verfügung gestellt werden.

Banknotenpäckchen, die einer Banknotenbearbeitungsmaschine zugeführt werden, sind üblicherweise mit Banderolen umreift. Um die Banknoten in der Maschine bearbeiten zu können, werden zunächst die Banderolen entfernt. Die entbanderolierten Banknoten werden anschließend vereinzelt und in der Banknotenbearbeitungsmaschine geprüft. Dabei werden Messdaten und/ oder Seriennummern jeder einzelnen Banknote erfasst. Zuletzt werden die Banknoten in ein oder mehreren Ablagefächern zur weiteren Bearbeitung abgelegt.

Eine derartige Banknotenbearbeitungsmaschine ist beispielsweise aus der DE 10 2006 014 827 bekannt. Darin wird auch eine Entbanderolierstation beschrieben, die jedem Blattgutvereinzeler vorgeschaltet ist. Die zu entbanderolierenden Banknotenstapel werden mittels eines Greifers aus Fächern entnommen, die entlang einer Transportstrecke transportiert werden, und einem Entbanderolierer zugeführt, wo die Banderolen mittels einer Schneideeinrichtung durchtrennt und mittels einer Abstreifeinrichtung entfernt und entsorgt werden. Anschließend wird das entbanderolierte Blattgut in die Fächer zurückgelegt, um nachfolgend vereinzelt, geprüft und sortiert zu werden.

Es wird in der DE 10 2006 014 827 A1 weiter vorgeschlagen, im Entbanderolierer eine Photostation oder ein Lesegerät vorzusehen, um Informationen auf der Banderole photographisch zu erfassen bzw. Daten auf der Banderole zu lesen. Das Lesen der Daten kann beispielsweise mittels eines Barcodelesers oder OCR-Scanners erfolgen. Die Photos und Daten werden dann in Verbindung mit einem Code für dasjenige Eingabefach, in dem die zugehörigen Blattgutstapel transportiert werden, abgespeichert. Bei den auf den Banderolen typischerweise angegebenen Informationen handelt es sich zum Beispiel um die Denomination der Banknoten des Banknotenpäckchens, die Anzahl der Banknoten im Banknotenpäckchen, Informationen zum Einlieferer des Banknotenpäckchens, wie zum Beispiel Name, Logo oder ein anderes Kennzeichen der einliefernden Bank und/oder Unterschrift, Stempel, Name etc. des Kassierers der einliefernden Bank, Informationen zur Vorbereitung des Päckchens mittels einer anderen Banknotenbearbeitungsmaschine oder sonstige Informationen zur Identifizierung des Banknotenpäckchens.

Aus der WO03/107279 A2 ist ein Verfahren zur Bearbeitung von Banknotenbündeln bekannt, die mit einer Banderole banderoliert sind. Die Banderole wird dort von dem Banknotenbündel entfernt. Durch einen Sensor, z.B. einen Bildsensor, werden die auf der Banderole aufgebrachten Informationen zu dem Banknotenbündel erfasst. Beispielsweise wird eine digitale Kamera verwendet, welche die Vorder- und/oder Rückseite des Bündels abbildet, insbesondere den Banderolenbereich.

Die US2003/0059098 A1 offenbart eine Vorrichtung zur Prüfung von Banknoten, bei der ein Scanhead beide Seiten einer vorbeitransportierten Banknote abscannt. Der Scanhead scannt zuerst die Oberseite der Banknote, und zwar an einer ersten Position, und anschließend die Unterseite der Banknote, und zwar an einer zweiten Position, die stromabwärts zur ersten Position liegt. Die Oberseite erfasst der Scanhead über einen Spiegel, die Unterseite direkt, ohne Spiegel.

Um die auf der Banderole enthaltene Information vollständig zu erfassen, muss die Banderole von beiden Seiten des Banknotenpäckchens photographiert werden. Das liegt daran, dass Informationen auf den Banderolen sowohl auf den Oberseiten der Banknotenpäckchen als auch auf den Unterseiten der Banknotenpäckchen vorhanden sein können. Eine Möglichkeit wäre, das Banknotenpäckchen bzw. die Banderole zwischen den beiden Aufnahmen umzudrehen und die beiden Seiten der Banderole nacheinander mittels zweier Photoaufnahmen zu photographieren. Dies ist jedoch technisch und zeitlich gesehen aufwendig, vor allem bei Banknotenbearbeitungsmaschinen mit großem Durchsatz an Banknotenpäckchen.

Aufgabe der vorliegenden Erfindung ist es daher, die auf den Banderolen von banderolierten Banknotenpäckchen vorgesehenen Informationen mit möglichst geringem technischen Aufwand und in kurzer Zeit vollständig zu erfassen. Diese Aufgabe wird durch eine Banknotenbearbeitungsvorrichtung und ein Verfahren zum Bearbeiten von banderolierten Banknotenstapeln mit den Merkmalen der unabhängigen Ansprüche gelöst. In davon abhängigen Ansprüchen sind vorteilhafte Weiterbildungen und Ausgestaltungen der Erfindung angegeben.

Erfindungsgemäß werden die auf einer Banderole aufgebrachten Informationen nach wie vor mittels einer Bilderfassungseinrichtung erfasst, insbesondere also auf photographischem Wege oder alternativ mittels eines Scanners. Es wird allerdings nur ein Bild erstellt. Um dies zu gewährleisten und doch alle Informationen zu erfassen, sieht die Erfindung vor, unter Verwendung mindestens eines Spiegels Informationen von unterschiedlichen Abschnitten der Banderole gleichzeitig optisch zu erfassen, so dass alle Informationen auf einem Bild zusammengefasst sind. Es bedarf somit lediglich einer Bilderfassungseinrichtung, beispielsweise einer herkömmlichen digitalen Kamera, mittels der ein photographisches Abbild digital speicherbar ist. Die Bilderfassungseinrichtung kann stationär angeordnet werden.

Auf diese Weise lassen sich unterschiedliche Informationen, die beim banderolierten Banknotenstapel auf verschiedenen Seiten, insbesondere auf der Ober- und Unterseite des Banknotenstapels liegen, in einfacher Weise und in kurzer Zeit erfassen. Die Bilderfassung kann dabei entweder vor dem Entfernen der Banderole von dem Banknotenstapel erfolgen, oder nach dem Entfernen von dem Banknotenstapel bevor die Banderole entsorgt wird.

Die Bilderfassungseinrichtung weist vorzugsweise eine Kamera auf, die so angeordnet ist, dass mindestens ein Abschnitt der Banderole über einen Spiegel zu der Kamera reflektiert wird. Beispielsweise wird ein erster Abschnitt der Banderole, z.B. die Oberseite, nach Reflexion durch einen ersten Spiegel von der Kamera aufgenommen und ein zweiter Abschnitt der Banderole, z.B. die Unterseite, nach Reflexion durch einen zweiten Spiegel. Die Banderole wird dabei also gleichzeitig von zwei verschiedenen Seiten mit der Kamera aufgenommen. Dadurch können erste Informationen, die in einem ersten Abschnitt der Banderole enthalten sind, und zweite Informationen, die in einem zweiten Abschnitt der Banderole enthalten sind, gleichzeitig mit der Kamera erfasst werden. Die beiden Abschnitte können die Ober-und die Unterseite einer gefalteten Banderole sein.

Alternativ können die beiden Abschnitte auch die beiden gegenüberliegenden Seiten einer (ungefalteten) Banderole sein, die auf ihren beiden gegenüberliegenden Seiten mit Informationen versehen ist. Zum Beispiel kann eine beidseitig bedruckte Banderole, nach dem Abziehen vom Banknotenpäckchen, so angeordnet werden, dass sie eine Ebene aufspannt (also ungefaltet) und die Informationen der beiden einander gegenüberliegenden Abschnitte dieser Banderole mit der Kamera gleichzeitig erfasst werden.

Prinzipiell kann die Erfindung mit einem einzigen Spiegel auskommen. Wird beispielsweise das Objektiv einer Kamera von einer Seite auf die Banderole gerichtet, so kann der mit dem Objektiv erreichbare Bilderfassungsbereich so weit über die Banderole hinaus eingestellt werden, dass ein seitlich hinter der Banderole angeordneter Spiegel im Erfassungsbereich liegt, über den die Rückseite der Banderole gleichzeitig miterfasst und aufgenommen wird. Allerdings liegen dabei die Aufnahmeebenen unterschiedlich weit entfernt vom Objektiv, so dass die erforderliche Aufnahmequalität unter Umständen nur mittels zusätzlicher technischer Mittel gewährleistet werden kann.

Technisch günstiger ist es daher, mindestens zwei Spiegel zu verwenden, so dass über jeden der beiden Spiegel ein anderer Abschnitt der Banderole optisch erfassbar ist. Auf diese Weise lassen sich ein erster Strahlengang zwischen einem ersten Abschnitt der Banderole und der Bilderfassungseinrichtung unter Verwendung des ersten Spiegels und ein zweiter Strahlengang zwischen einem zweiten Abschnitt der Banderole und derselben Bilderfassungseinrichtung unter Verwendung des zweiten Spiegels erzeugen. Die beiden Strahlengänge sind vorzugsweise symmetrisch, insbesondere spiegelsymmetrisch, zueinander, so dass die Aufnahmebedingungen für die beiden erfassten Banderolenabschnitte möglichst gleich sind. In diesem Falle liegen die Bilderfassungseinrichtung, insbesondere also die optische Achse des Aufnahmeobjektivs, und die Mittelebene der Banderole vorzugsweise in der Symmetrieebene, und die beiden Spiegel sind symmetrisch auf gegenüberliegenden Seiten zur Symmetrieebene so angeordnet, dass einander gegenüberliegende Abschnitte der Banderole gleichzeitig mittels der Bilderfassungseinrichtung erfassbar sind.

Selbstverständlich lassen sich auch beliebig andere Strahlengänge realisieren, insbesondere unter Verwendung zusätzlicher Spiegel. Dies kann vorwiegend aus Platzgründen zweckmäßig sein.

Gemäß einer bevorzugten Ausgestaltung der Erfindung erfolgt die Bildaufnahme erst nach dem Entfernen der Banderole von dem Banknotenstapel. Dazu wird die Banderole mittels einer Schneideinrichtung einseitig durchtrennt und mittels einer Abstreifeinrichtung von dem Banknotenstapel entfernt, wie dies grundsätzlich aus dem Stand der Technik bekannt ist. Jedoch erfolgt das Entfernen der Banderole derart, dass zwei Abschnitte der Banderole übereinander zu liegen kommen. Idealerweise wird die Banderole dabei einmal gefaltet. Dies lässt sich beispielsweise dadurch realisieren, dass die Banderole mittels eines Hakens von dem Banknotenstapel abgezogen wird. Der Haken definiert dabei gleichzeitig die Faltlinie. Auf dem oberseitigen Abschnitt der so gefalteten Banderole liegt dann die auf der Oberseite des Banknotenpäckchens auf der Banderole angebrachte Information vor, während die auf der Unterseite des Banknotenpäckchens auf der Banderole angebrachte Information auf dem unterseitigen Abschnitt der gefalteten Banderole liegt. Durch Verwendung ein oder mehrerer Spiegel können beide Informationen in der vorbeschriebenen Weise gleichzeitig erfasst werden.

Gemäß einer bevorzugten Weiterbildung der Erfindung wird die von dem Banknotenstapel abgestreifte Banderole zwischen zwei transparenten Elementen, insbesondere zwischen Glasscheiben, aufgenommen, um dann durch die beiden transparenten Elemente hindurch die auf der Banderole auf beiden Seiten aufgebrachten Informationen optisch zu erfassen. Dabei wird die Banderole idealer Weise mittels der beiden transparenten Elemente festgeklemmt.

Gemäß einer weiteren bevorzugten Ausgestaltung der Erfindung umfasst die Bilderfassungseinrichtung eine Trommel oder eine andersartige drehbare Aufnahme für die von dem Banknotenstapel entfernte Banderole. In einer ersten Trommelposition nimmt die Trommel die von dem Banknotenstapel entfernte Banderole entgegen. In einer zweiten Trommelposition werden die auf der Banderole aufgebrachten Informationen in der vorbeschriebenen Weise erfasst. In einer dritten Trommelposition wird die Banderole dann von der Trommel getrennt und vorzugsweise entsorgt. Ein solches System kann auch bei bereits im Betrieb befindlichen Banknotenbearbeitungsvorrichtungen nachgerüstet werden.

Das Trennen der Banderole von der Trommel aus der dritten Trommelposition wird bevorzugt mittels Druckluft realisiert. Ein Druckluftanschluss steht in aller Regel zur Verfügung. Eine Blasdüse lässt sich leicht an einem gewünschten Ort anbringen. Das Herausblasen, vorzugsweise mit zusätzlicher Hilfe der Schwerkraft, ist auf diese Weise zuverlässig und mit geringem Geräuschaufwand sicherzustellen.

Die Banderolen werden beidseitig fotografiert, um die Banknoten nach dem Entbanderolieren, im weiteren Verlauf der Banknotenbearbeitung weiterhin dem eingegebenen Banknotenpäckchen zuordnen zu können. Die entbanderolierten Banknoten werden vereinzelt und in der Banknotenbearbeitungsvorrichtung geprüft, wobei Messdaten und/ oder die Seriennummer jeder einzelnen Banknote erfasst werden. Den Messdaten und/ oder der Seriennummer der Banknote wird anschließend das Bild der Banderole desjenigen Banknotenpäckchens zugeordnet, zu dem die jeweilige Banknote gehört. Optional kann das Bild der Banderole einer Bildverarbeitung oder einer OCR-Erkennung unterzogen werden, um das Bild der Banderole aufzubereiten oder um darin enthaltene Informationen zu extrahieren. Zusätzlich oder anstelle des Banderolenbildes kann der jeweiligen Banknote auch die aus dem Banderolenbild extrahierte Information zugeordnet werden.

Ferner kann von dem erfassten Bild der Banderole ein Teilbild auswählbar sein, das zumindest denjenigen Ausschnitt des erfassten Bilds enthält, der die auf der Banderole aufgebrachten ersten und zweiten Informationen enthält, die beim banderolierten Banknotenstapel auf verschiedenen Seiten des Banknotenstapels liegen. Das Teilbild kann manuell auswählbar sein. Zum Beispiel kann vorgesehen sein, dass an der Banknotenbearbeitungsvorrichtung per Software die Lage und Größe des ausgewählten Teilbilds einstellbar ist. Die Auswahl des Teilbilds kann aber auch automatisch erfolgen. Zum Beispiel kann die Lage und Größe des ausgewählten Teilbilds für die jeweilige Banknotenbearbeitungsvorrichtung voreingestellt sein, so dass nach der Bilderfassung automatisch das richtige Teilbild ausgewählt wird. Das Auswählen des Teilbilds hat den Vorteil, dass die Datenmenge der weiterzuverarbeitenden bzw. abzuspeichernden Bilddaten gering gehalten werden kann.

Bei der Prüfung der Banknoten werden üblicherweise solche Banknoten aussortiert, die bestimmte vorgegebene Kriterien nicht erfüllen und/ oder die nicht identifiziert werden können. Bisher werden die aussortierten Banknoten eines bestimmten Banknotenpäckchens zusammen mit der zu diesem Päckchen zugehörigen Banderole automatisch in ein Zurückweisungsfach der Banknotenbearbeitungsvorrichtung transportiert. Die aussortierten Banknoten wurden dann später einer gesonderten manuellen Überprüfung unterzogen. Die Zuordnung der aussortierten Banknoten zu dem richtigen Eingangspäckchen erfolgte dabei durch die in dem Zurückweisungsfach physikalisch vorhandene Banderole.

Durch das vollständige Fotografieren der Banderole und die Zuordnung des Bilds der Banderole zu den Messdaten und/oder zur Seriennummer der jeweiligen Banknote, ist es nicht mehr erforderlich, die Banderole zu den aussortierten Banknoten zu transportieren und physikalisch mit diesen abzulegen. Für die aussortierten Banknoten kann das zugehörige Eingangspäckchen stattdessen einfach anhand des Banderolenbilds ermittelt werden, das den jeweiligen Messdaten und/ oder der jeweiligen Seriennummer zugeordnet ist, und/oder anhand der aus dem Banderolenbild extrahierten Informationen. Ein weiterer Vorteil ist, dass die aussortierten Banknoten dann - anstelle der bisher üblichen manuellen Überprüfung - einer erneuten maschinellen Überprüfung durch die Banknotenbearbeitungsvorrichtung unterzogen werden können. Durch die erneute maschinelle Überprüfung reduziert sich die Anzahl der aussortierten Banknoten, so dass auch weniger aussortierte Banknoten einer erneuten manuellen Überprüfung unterzogen werden müssen.

Nachfolgend wird die Erfindung beispielhaft anhand der begleitenden Zeichnungen erläutert. Darin zeigen:
- Figur 1: den allgemeinen Aufbau einer Banknotenbearbeitungsvorrichtung,
- Figur 2: das Prinzip der gleichzeitigen Aufnahme zweier gegenüberliegender Oberflächen einer gefalteten Banderole und
- Figuren 3A bis 3C: eine Bilderfassungseinrichtung umfassend eine Trommel in drei unterschiedlichen Drehpositionen.

In Figur 1 ist eine Banknotenbearbeitungsvorrichtung mit einem Banknotensortierautomat 1 dargestellt, der z.B. zur Prüfung druckfrischer Banknoten und/ oder zur Prüfung des Zustands und/ oder der Art (Währung bzw. Denomination) gebrauchter Banknoten dient. Die Banknoten werden der Banknotenbearbeitungsvorrichtung päckchenweise zugeführt. Die Päckchen sind mit Banderolen umreift, die mit Informationen zur Identifizierung der Banknoten versehen sind, z.B. über die Art der Banknoten und/oder über deren Herkunft, z.B. den Einzahler des Päckchens. Dem Sortierautomat 1 ist ein Vereinzler 2 vorgeschaltet, mit dem die Banknoten vereinzelt werden, so dass sie in dem Sortierautomat 1 separat geprüft werden können. Die zu prüfenden Banknotenstapel werden in Eingabefächern 13 bereitgestellt und mittels einer Vorrichtung 3 dem Vereinzler 2 zugeführt.

Die Zuführvorrichtung 3 in Figur 1 besitzt zwei Transportstrecken 11,12 auf welchen die Fächer 13 auf Schienen automatisch transportiert werden. Die obere Transportstrecke 11 dient dabei dem Transport der Fächer 13 mit den Banknoten zum Vereinzler 2 hin. Die untere Transportstrecke 12 dient dem Rücktransport der Fächer 13, nachdem die Banknoten durch den Vereinzler 2 aus dem jeweiligen Fach 13 entfernt worden sind. Zur Verbesserung der Übersichtlichkeit sind Transporteinheiten, die die Fächer 13 von der unteren 11 auf die obere Transportstrecke 12 bewegen, nicht dargestellt. In die Fächer 13 werden in der oberen Transportstrecke 11 Banknotenstapel manuell von einem Bediener eingelegt. Ebenso kann eine automatische Befüllung der Fächer 13 erfolgen.

Das Entbanderolieren der Banknotenstapel erfolgt anschließend vollkommen automatisch. Dazu dient eine Entbanderolierstation 4, die platzsparend unterhalb eines Arbeitstisches 5, auf dem auch eine Bedienerkonsole 6 zur Überwachung und Steuerung des Gesamtprozesses durch eine Bedienperson vorgesehen ist, entlang der Transportstrecke 11 untergebracht ist. Der Entbanderoliervorgang umfasst das Durchtrennen der Banderolen mittels einer nicht dargestellten Schneideinrichtung entlang einer Seite des Banknotenstapels. Dabei werden die Schneiden der Schneideinrichtung an den Längsseitenkanten der Banknoten vorbeigeführt und können zwischen benachbarte Banknoten eintauchen, um ein zuverlässiges Durchtrennen der Banderolen ohne Beschädigung der Banknoten zu gewährleisten. Auf der der Schneideinrichtung gegenüberliegenden Seite dient eine Abstreifeinrichtung mit einem Greifer zum Abstreifen und Entfernen der durchtrennten Banderolen. Die Entbanderolierstation 4 und ihre Funktionsweise ist im Detail in der DE 10 2006 014 827 A1 beschrieben, und insoweit wird hier darauf Bezug genommen.

Anstatt aber nun die Banderole in einem Sammelbehälter zu entsorgen, wird sie mittels des Greifers oder Hakens einem Transportsystem zugeführt und von der Entbanderolierstation wegtransportiert. Beim Entbanderolieren falten sich die Ober- und Unterseite der Banderole aufeinander. Das Transportsystem leitet die zusammengefaltete Banderole einer nachgeordneten Bilderfassungseinrichtung zu. In Figur 2 ist eine solche Bilderfassungseinrichtung gemäß einem bevorzugten Ausführungsbeispiel prinzipiell dargestellt. Bei diesem Ausführungsbeispiel besitzt die Bilderfassungseinrichtung 14 eine Kamera 15, mit dem photographische Aufnahmen von der Banderole 16 gemacht werden können, die zwischen zwei Glasscheiben 17 in gefalteter Weise eingeklemmt ist. Die Anordnung wird mittels zweier Beleuchtungseinrichtungen 25 ausgeleuchtet. Anstelle einer Photokamera kann selbstverständlich auch ein Scanner oder ein anderes Bildaufnahmesystem verwendet werden. Über zwei symmetrisch zur optischen Achse A ausgerichtete Spiegel 18 sind die Oberseite und die Unterseite der gefalteten Banderole 16 gleichzeitig mittels der Photokamera 15 erfassbar. Zweckmäßiger Weise liegt auch die Banderole 16 auf der optischen Achse A. Die Strahlengänge 19 zu beiden Seiten der optischen Achse A sind dementsprechend identisch.

Figuren 3A bis 3C zeigen ein konkretes Ausführungsbeispiel zu der in Figur 2 prinzipiell dargestellten Bilderfassungseinrichtung. Das Transportsystem, mit dem die Banderole 16 der Bilderfassungseinrichtung 14 zugeführt wird, ist hier als Riemen-Transporteinrichtung realisiert. Die Glasscheiben 17, zwischen denen die Banderole 16 aufgenommen wird, sowie die Spiegel 18 sind auf einer drehbaren Trommel 21 montiert. Die Kamera 15 ist ortsfest zur drehbaren Trommel 21 installiert. Die beiden Glasscheiben 17 sind aufklappbar, um dazwischen die Banderole 16 aufnehmen zu können, und können zugeklappt werden, um die Banderole 16 dazwischen zu klemmen. Zu diesem Zweck ist eine der beiden Glasscheiben 17 auf der Trommel 21 schwenkbar montiert. Fest verbunden mit dieser schwenkbaren Glasscheibe 17 ist einer der beiden Spiegel 18, was jedoch nicht zwingend notwendig ist.

Figur 3A zeigt den Moment, in dem eine einseitig aufgetrennte Banderole 16 in gefaltetem Zustand zwischen die beiden voneinander weggeklappten Glasscheiben 17 eingeführt wird. Die Zuführung erfolgt von oben, so dass die Schwerkraft bei diesem Prozess mitwirkt. Sobald die Banderole 16 zugeführt worden ist, werden die beiden Glasplatten so aufeinander zu geschwenkt, dass die Banderole 16 dazwischen fest sitzt.

Nun wird die Trommel 21 in eine zweite Position gedreht, die in Figur 3B dargestellt ist. In dieser zweiten Position erfolgt die Bildaufnahme nach dem in Bezug auf Figur 2 beschriebenen Prinzip über die beiden Spiegel 18 mittels der Kamera 15 durch die beiden Glasscheiben 17 hindurch. Auf diese Weise werden beide Seiten der gefalteten Banderole 16 gleichzeitig erfasst. Das photographisch erzeugte Bild von der Banderole kann einer Bildverarbeitung unterzogen werden, um das Bild der Banderole aufzubereiten, und/oder einer OCR-Erkennung unterzogen werden, um die darin enthaltene Information zu extrahieren. Das Bild und die extrahierte Information können dann den Messdaten und/ oder den Seriennummern derjenigen Banknoten zugeordnet werden, die der betreffenden Banderole zugehörten.

Nach erfolgter Bilderfassung dreht die Trommel 21 von der zweiten in eine dritte Position, die in Figur 3C dargestellt ist. Spätestens nach Erreichen dieser dritten Position werden die beiden Glasscheiben 17 auseinandergeklappt, so dass die Banderole 16 unter Schwerkrafteinfluss nach unten aus der Bilderfassungseinrichtung herausfallen kann. Dies wird vorzugsweise unterstützt durch eine Drucklufteinrichtung, die in Figur 3C nicht dargestellt ist, weil sie zweckmäßiger Weise in einer anderen Ebene als der in Figur 3C dargestellten montiert wird. Die Banderole kann danach entweder sofort entsorgt oder zur weiteren Bearbeitung oder Aufbewahrung weitertransportiert werden.

## Patentansprüche

1. Banknotenbearbeitungsvorrichtung, der ein Banknotenstapel in banderoliertem Zustand zuführbar ist, umfassend eine Entbanderolierstation (4) zum Entfernen der Banderole (16) von dem Banknotenstapel und eine Bilderfassungseinrichtung (14), mittels der auf der Banderole aufgebrachte erste und zweite Informationen optisch erfasst und digital gespeichert werden können, **dadurch gekennzeichnet, dass** die Bilderfassungseinrichtung (14) mindestens einen Spiegel (18) umfasst, der in der Banknotenbearbeitungsvorrichtung derart angeordnet ist, dass mittels der Bilderfassungseinrichtung solche auf der Banderole aufgebrachte erste und zweite Informationen gleichzeitig optisch erfassbar sind, die beim banderolierten Banknotenstapel auf verschiedenen Seiten des Banknotenstapels liegen.

2. Banknotenbearbeitungsvorrichtung nach Anspruch 1, **dadurch gekennzeichnet, dass** die Bilderfassungseinrichtung (14) eine Kamera (15) umfasst, die so angeordnet ist, dass mindestens ein Abschnitt der Banderole (16) über einen der Spiegel (18) zu der Kamera (15) reflektiert wird, so dass die ersten und zweiten Informationen gleichzeitig mit der Kamera (15) erfassbar sind.

3. Banknotenbearbeitungsvorrichtung nach einem der Ansprüche 1 bis 2, wobei zwei Spiegel (18) so angeordnet sind, dass mittels der Bilderfassungseinrichtung, insbesondere mittels der Kamera (15), über jeden der beiden Spiegel ein anderer Abschnitt der Banderole (16) optisch erfassbar ist.

4. Banknotenbearbeitungsvorrichtung nach einem der Ansprüche 1 bis 3, **dadurch gekennzeichnet, dass** die Entbanderolierstation eingerichtet ist, die Banderole (16) zu öffnen und so von dem Banknotenstapel wegzutransportieren, dass zwei Abschnitte der Banderole übereinander liegen, wobei die Bilderfassungseinrichtung eingerichtet ist, die übereinander liegenden Banderolenabschnitte gleichzeitig von gegenüberliegenden Seiten aus optisch zu erfassen.

5. Banknotenbearbeitungsvorrichtung nach Anspruch 4, **dadurch gekennzeichnet, dass** die Entbanderolierstation eingerichtet ist, die Banderole (16) einseitig zu öffnen und beim Wegtransportieren so zu falten, dass die beiden Banderolenabschnitte übereinander zu liegen kommen.

6. Banknotenbearbeitungsvorrichtung nach einem der Ansprüche 1 bis 5, **dadurch gekennzeichnet, dass** die Bilderfassungseinrichtung (14) eine drehbare Aufnahme (21) umfasst, die eingerichtet ist, die von dem Banknotenstapel entfernte Banderole (16) in einer ersten Position (Fig. 3A) entgegenzunehmen, in einer zweiten Position (Fig. 3B) die Banderole (16) so anzuordnen, dass die ersten und zweiten Informationen gleichzeitig erfasst werden können und sich in einer dritten Position (Fig. 3C) von der Banderole (16) zu trennen.

7. Banknotenbearbeitungsvorrichtung nach einem der Ansprüche 1 bis 6, **dadurch gekennzeichnet, dass** die Bilderfassungseinrichtung (14) zwei transparente Elemente (17) umfasst, die eingerichtet sind, die Banderole (16) während der optischen Informationserfassung zwischen den beiden transparenten Elementen aufzunehmen.

8. Banknotenbearbeitungsvorrichtung nach Anspruch 7, **dadurch gekennzeichnet, dass** die beiden transparenten Elemente (17) zwischen einer geöffneten Anordnung, in der sie zur Entgegennahme der Banderole (16) bereit sind, und einer geschlossenen Anordnung, in der die Banderole festgeklemmt ist, beweglich sind.

9. Verfahren zum Bearbeiten von banderolierten Banknotenstapeln, umfassend die Schritte:
- Entfernen der Banderole (16) von dem Banknotenstapel,
- optisches Erfassen von auf der Banderole aufgebrachten ersten und zweiten Informationen, die beim banderolierten Banknotenstapel auf verschiedenen Seiten des Banknotenstapels liegen, und
- Speichern der optisch erfassten ersten und zweiten Informationen in digitaler Form,
**dadurch gekennzeichnet, dass** die erste Information und die zweite Information unter Verwendung mindestens eines Spiegels (18) gleichzeitig optisch erfasst werden.

10. Verfahren nach Anspruch 9, **gekennzeichnet durch** den Schritt des Erzeugens eines ersten Strahlengangs (19) zwischen einem ersten Abschnitt der Banderole (16) und einer Bilderfassungseinrichtung (15) unter Verwendung mindestens eines ersten Spiegels (18) und eines zweiten Strahlengangs (19) zwischen einem vom ersten Abschnitt verschiedenen zweiten Abschnitt der Banderole (16) und der Bilderfassungseinrichtung (15) unter Verwendung mindestens eines zweiten Spiegels (18).

11. Verfahren nach Anspruch 9 oder 10, **dadurch gekennzeichnet, dass** der Schritt des Entfernens der Banderole (16) von dem Banknotenstapel das Öffnen der Banderole und Wegtransportieren vom Banknotenstapel derart umfasst, dass zwei Abschnitte der Banderole übereinander liegen und die erste Information auf einem ersten der beiden Abschnitte und die zweite Information auf einem zweiten der beiden Abschnitte liegt.

12. Verfahren nach Anspruch 11, **dadurch gekennzeichnet, dass** das Öffnen der Banderole (16) einseitig erfolgt und die geöffnete Banderole beim Wegtransportieren so gefaltet wird, dass die beiden Abschnitte übereinander zu liegen kommen.

13. Verfahren nach einem der Ansprüche 9 bis 12, umfassend die Schritte des Drehens der von dem Banknotenstapel entfernten Banderole (16) aus einer ersten Position (Fig. 3A) in eine zweite Position (Fig. 3B), in welcher die optische Informationserfassung erfolgt, und von der zweiten Position in eine dritte Position (Fig. 3C), von der aus die Banderole weitertransportiert oder entsorgt wird.

14. Verfahren nach Anspruch 13, umfassend den Schritt des Entfernens der Banderole (16) aus der dritten Position (Fig. 3C) mittels Druckluft.

15. Verfahren nach einem der Ansprüche 9 bis 14, umfassend den Schritt des Aufnehmens der Banderole (16) zwischen zwei auf- und zuklappbaren transparenten Elementen (18), wobei das optische Erfassen der ersten und zweiten Informationen durch die beiden transparenten Elemente hindurch erfolgt.

## Claims

1. A bank-note processing apparatus to which a bank-note stack in a banded state is suppliable, comprising a debanding station (4) for removing the band (16) from the bank-note stack, and an image capturing device (14) by means of which first and second information items applied to the band can be optically captured and digitally stored, **characterized in that** the image capturing device (14) comprises at least one mirror (18) which is arranged in the bank-note processing apparatus such that those first and second information items applied to the band that lie on different sides of the bank-note stack on the banded bank-note stack are optically capturable by means of the image capturing device simultaneously.

2. The bank-note processing apparatus according to claim 1, **characterized in that** the image capturing device (14) comprises a camera (15) which is so arranged that at least one portion of the band (16) is reflected to the camera (15) via one of the mirrors (18), so that the first and second information items are capturable with the camera (15) simultaneously.

3. The bank-note processing apparatus according to either of claims 1 to 2, wherein two mirrors (18) are so arranged that a different portion of the band (16) is optically capturable via each of the two mirrors by means of the image capturing device, in particular by means of the camera (15).

4. The bank-note processing apparatus according to any of the claims 1 to 3, **characterized in that** the debanding station is adapted to open the band (16) and transport it away from the bank-note stack such that two portions of the band lie one over the other, wherein the image capturing device is adapted to optically capture the band portions lying one over the other from opposing sides simultaneously.

5. The bank-note processing apparatus according to claim 4, **characterized in that** the debanding station is adapted to open the band (16) on one side and to fold it, while it is being transported away, such that the two band portions come to lie one over the other.

6. The bank-note processing apparatus according to any of the claims 1 to 5, **characterized in that** the image capturing device (14) comprises a rotatable receiving means (21) which is adapted in a first position (Fig. 3A) to accept the band (16) removed from the bank-note stack, in a second position (Fig. 3B) to arrange the band (16) such that the first and second information items can be captured simultaneously, and in a third position (Fig. 3C) to part with the band (16).

7. The bank-note processing apparatus according to any of the claims 1 to 6, **characterized in that** the image capturing device (14) comprises two transparent elements (17) which are adapted to receive the band (16) between the two transparent elements during the optical information capture.

8. The bank-note processing apparatus according to claim 7, **characterized in that** the two transparent elements (17) are movable between an open arrangement in which they are ready to accept the band (16), and a closed arrangement in which the band is clamped.

9. A method for processing banded bank-note stacks, comprising the steps of:
- removing the band (16) from the bank-note stack, optically capturing first and second information items applied to the band and lying on different sides of the bank-note stack on the banded bank-note stack, and
- storing the optically captured first and second information items in digital form,
**characterized in that** the first information item and the second information item are optically captured simultaneously while employing at least one mirror (18).

10. The method according to claim 9, **characterized by** the step of producing a first ray path (19) between a first portion of the band (16) and an image capturing device (15) while employing at least one first mirror (18), and a second ray path (19) between a second portion of the band (16) different from the first portion and the image capturing device (15) while employing at least one second mirror (18).

11. The method according to claim 9 or 10, **characterized in that** the step of removing the band (16) from the bank-note stack comprises the opening of the band and transporting away from the bank-note stack such that two portions of the band lie one over the other and the first information item lies on a first one of the two portions and the second information item on a second one of the two portions.

12. The method according to claim 11, **characterized in that** the opening of the band (16) is effected on one side and the open band is folded, while being transported away, such that the two portions come to lie one over the other.

13. The method according to any of the claims 9 to 12, comprising the steps of rotating the band (16) removed from the bank-note stack out of a first position (Fig. 3A) to a second position (Fig. 3B) in which the optical information capture is effected, and from the second position to a third position (Fig. 3C) from which the band is transported further or disposed of.

14. The method according to claim 13, comprising the step of removing the band (16) out of the third position (Fig. 3C) by means of compressed air.

15. The method according to any of the claims 9 to 14, comprising the step of receiving the band (16) between two transparent elements (18) adapted to be swung open and closed, whereby the optical capture of the first and second information items is effected through the two transparent elements.

## Revendications

1. Dispositif de traitement de billets de banque auquel peut être amenée une pile de billets de banque à l'état banderolé, comprenant une station de débanderolage (4) pour l'enlèvement de la banderole (16) de la pile de billets de banque et un équipement de saisie d'image (14) au moyen duquel des premières et deuxièmes informations appliquées sur la banderole sont saisies optiquement et mémorisées numériquement, **caractérisé en ce que** l'équipement de saisie d'image (14) comprend au moins un miroir (18) agencé de telle façon dans le dispositif de traitement de billets de banque que, au moyen de l'équipement de saisie d'image, des premières et deuxièmes informations appliquées sur la banderole et situées, dans le cas la pile de billets de banque banderolée, sur des côtés différents de la pile de billets de banque, peuvent être simultanément saisies optiquement.

2. Dispositif de traitement de billets de banque selon la revendication 1, **caractérisé en ce que** l'équipement de saisie d'image (14) comprend une caméra (15) agencée de telle façon qu'au moins une section de la banderole (16) est réfléchie par l'intermédiaire d'un miroir (18) vers la caméra (15), de telle sorte que les premières et deuxièmes informations peuvent être simultanément saisies par la caméra (15).

3. Dispositif de traitement de billets de banque selon une des revendications de 1 à 2, deux miroirs (18) étant agencés de telle façon que, au moyen de l'équipement de saisie d'image, en particulier au moyen de la caméra (15), , c'est une autre section de la banderole (16) qui peut, par l'intermédiaire de chacun des deux miroirs, être saisie optiquement.

4. Dispositif de traitement de billets de banque selon une des revendications de 1 à 3, **caractérisé en ce que** la station de débanderolage est conçue pour ouvrir la banderole (16) et pour l'éloigner de telle manière de la pile de billets de banque que deux sections de la banderole se superposent, l'équipement de saisie d'image étant conçu pour saisir simultanément optiquement à partir de deux côtés opposés les sections de banderole superposées.

5. Dispositif de traitement de billets de banque selon la revendication 4, **caractérisé en ce que** la station de débanderolage est conçue pour ouvrir d'un côté la banderole (16) et pour la plier de telle manière en l'éloignant que les deux sections de banderole se superposent.

6. Dispositif de traitement de billets de banque selon une des revendications de 1 à 5, **caractérisé en ce que** l'équipement de saisie d'image (14) comprend un receptacle (21) rotatif conçu pour recueillir dans une première position (Fig. 3A) la banderole (16) enlevée de la pile de billets de banque, pour agencer dans une deuxième position (Fig. 3B) la banderole (16) de telle façon que les premières et deuxièmes informations peuvent être simultanément saisies, et pour, dans une troisième position (Fig. 3C), se séparer de la banderole (16).

7. Dispositif de traitement de billets de banque selon une des revendications de 1 à 6, **caractérisé en ce que** l'équipement de saisie d'image (14) comprend deux éléments transparents (17) conçus pour recevoir entre les deux éléments transparents la banderole (16) pendant la saisie optique d'informations.

8. Dispositif de traitement de billets de banque selon la revendication 7, **caractérisé en ce que** les deux éléments transparents (17) sont déplaçables entre un agencement ouvert dans lequel ils sont prêts à recueillir la banderole (16) et un agencement fermé dans lequel la banderole est coincée.

9. Procédé de traitement de piles de billets de banque banderolées, comprenant les étapes :
- enlèvement de la banderole (16) de de la pile de billets de banque,
- saisie optique de premières et deuxièmes informations qui sont appliquées sur la banderole et situées, dans le cas la pile de billets de banque banderolée, sur des côtés différents de la pile de billets de banque, et
- mémorisation sous forme numérique des premières et deuxièmes informations saisies optiquement,
**caractérisé en ce que** la première et la deuxième information sont simultanément saisies optiquement en ayant recours à l'utilisation d'au moins un miroir (18).

10. Procédé selon la revendication 9, **caractérisé par** l'étape de la génération d'un premier couloir de rayonnement (19) entre une première section de la banderole (16) et un équipement de saisie d'image (15) en ayant recours à l'utilisation d'au moins un premier miroir (18), et d'un deuxième couloir de rayonnement (19) entre une deuxième section de la banderole (16) différente de la première section et l'équipement de saisie d'image (15) en ayant recours à l'utilisation d'au moins un deuxième miroir (18).

11. Procédé selon la revendication 9 ou 10, **caractérisé en ce que** l'étape de l'enlèvement de la banderole (16) de la pile de billets de banque comprend de telle façon l'ouverture de la banderole et son éloignement de la pile de billets de banque que deux sections de la banderole se superposent et que la première information est située sur une première des deux sections et que la deuxième information est située sur une deuxième des deux sections.

12. Procédé selon la revendication 11, **caractérisé en ce que** l'ouverture de la banderole (16) a lieu d'un côté et que la banderole ouverte est pliée de telle manière lors de son éloignement que les deux sections de banderole se superposent.

13. Procédé selon une des revendications de 9 à 12, comprenant les étapes de déplacement en rotation de la banderole (16) enlevée de la pile de billets de banque d'une première position (Fig. 3A) à une deuxième position (Fig. 3B) dans laquelle la saisie optique d'informations a lieu, et de la deuxième position à une troisième position (Fig. 3C) à partir de laquelle la banderole est subséquemment transportée ou éliminée.

14. Procédé selon la revendication 13, comprenant l'étape de l'enlèvement de la banderole (16) depuis la troisième position (Fig. 3C) au moyen d'air comprimé.

15. Procédé selon une des revendications de 9 à 14, comprenant l'étape de la réception de la banderole (16) entre deux éléments transparents (18) susceptibles d'être ouverts et fermés, la saisie optique des premières et deuxièmes informations ayant lieu à travers les deux éléments transparents (18).
